# EUROPÄISCHE PATENTSCHRIFT

(11) **EP 0 171 624 B1**
(45) Veröffentlichungstag und Bekanntmachung des Hinweises auf die Patenterteilung: **09.11.1988**
(21) Anmeldenummer: 85108816.1
(22) Anmeldetag: 15.07.1985
(51) Int. Cl.: F01N 7/10, F01N 7/14

(54) **Abgasleitung für Kraftfahrzeugmotoren**
Exhaust pipe for motor vehicle engines
Conduit d'échappement pour moteurs de véhicule

(30) Priorität: 28.07.1984 DE 3427998
(43) Veröffentlichungstag der Anmeldung: 19.02.1986
(73) Patentinhaber: Witzenmann GmbH Metallschlauch-Fabrik Pforzheim, D-75175 Pforzheim (DE)
(72) Erfinder: Winter, Klaus, Dpl.-Ing., D-7070 Schwäblisch Gmünd (DE); Winzen, Wilfried, Dr. Ing., D-7530 Pforzeim (DE)
(74) Vertreter: Lemcke, Rupert, Dipl.-Ing.

(56) Entgegenhaltungen:
- FR-A- 1 324 420
- FR-A- 1 530 145
- FR-A- 2 074 857
- FR-A- 2 284 081
- FR-A- 2 527 263
- GB-A- 1 137 224
- GB-A- 1 375 297
- US-A- 1 621 950
- US-A- 1 779 902
- US-A- 1 916 479
- US-A- 3 798 903
- US-A- 3 807 173
- US-A- 3 820 829
- US-A- 4 171 832

## Beschreibung

Die Erfindung betrifft eine für Kraftfahrzeugmotoren bestimmte Abgasleitung, insbesondere Abgassammelleitung mit mehreren zu den Auslaßöffnungen des Zylinderkopfes führenden Anschlußstützen, bei der das Abgas eine wärmeisolierende Leitung aus gesintertem keramischem Material durchströmt, auf die ein die Flansche zur Leitungsbefestigung am Zylinderkopf bzw. einer weiterführenden Leitung aufweisender Metallmantel aufgegossen ist.

Eine derartige Abgasleitung ist durch die DE-C-2 549 256 bekannt. Bei ihr bildet die Leitung aus keramischem Material einen Kern, auf den ein äußerer Metallmantel direkt aufgegossen ist. Eine solche Leitung bietet den Vorzug, daß die durch sie strömenden Abgase hinsichtlich ihres Temperaturniveaus auf einer solchen Höhe gehalten werden können, die für eine Nachverbrennung der im Zylinder nicht vollständig verbrannten Abgasbestandteile günstige Voraussetzung bietet. Wenn auch der Kern aus keramischem Material dafür sorgt, daß der Metallmantel weitestgehend von einer starken Erhitzung bewahrt bleibt, ergeben sich doch unterschiedliche Wärmedehnungen des keramischen Materials einerseits und des Metallmantels andererseits, die zu einem Lösen des durch das Aufgiesen des Metallmantels gegebenen Verbundes führen und außerdem Spannungen zwischen Keramikkern und Metallmantel induzieren, die bei dem gegen Spannungen empfindlichen Keramikmaterial zu Rissen bzw. Brücken führen können. Die geschilderten Erscheinungen treten insbesondere dann auf, wenn die Bauteile eine größere Abmessung haben, wie dies bei Bauteilen einer Abgasleitung für Kraftfahrzeugmotoren der Fall ist. Solche Bauteile sind die am Zylinderkopf befestigten Abgassammelleitungen, mehrere Abgassammelleitungen zusammenführende Krümmer sowie von dort aus zu einem Auspufftopf oder einem Abgaskatalysator weiterführende Leitung.

Aufgabe der Erfindung ist es, die vorstehend beschriebenen Mängel zu beseitigen, also eine Möglichkeit anzugeben, wie bei der Verwendung von gesintertem keramischem Material als Führung für das Abgas geblieben werden kann, ohne daß sich dadurch Beeinträchtigungen oder vorzeitiger Verschleiß bzw. Unbrauchbarkeit der Abgasleitung ergeben. Die Lösung dieser Aufgabe soll mit einfachen Mitteln auf betriebssichere Weise ermöglicht werden.

Diese Aufgabe ist erfindungsgemäß dadurch gelöst, daß die Leitung an wenigstens einem Abschnitt eine Unterbrechung aufweist, daß der Metallmantel auf die Leitung unter Freilassung des Abschnittes aufgegossen ist und daß die Unterbrechung durch ein die Leitungsabschnitte oder angrenzenden Metallmantelabschnitte verbindendes flexibles Zwischenstück aus Metall überbrückt ist.

Bezüglich dieser Lösung ist zum Stand der Technik hinzuweisen auf die FR-A-2 284 081.

Durch die erfindungsgemäße Aufgabenlösung ergibt sich ein fester Verbund zwischen Metallmantel und keramischer Leitung, wobei jedoch die eingangs beschriebenen Nachteile nicht auftreten können. Denn nunmehr sind nur im Bereich der Anschlußstutzen Metallmantelteile aufgegossen, also nur in einem räumlich sehr begrenzten Bereich feste Verbindungen zwischen Metallmantel und keramischer Leitung gebildet, so daß sich in diesen begrenzten Bereichen unterschiedliche temperaturbedingte Dehnungsunterschiede nicht nachteilig auswirken können.

Im Hinblick auf die genannten flexiblen Zwischenstücke kann vorgesehen sein, daß diese mit den benachbarten Enden der keramischen Leitung durch Hartlötung oder durch Formschluß gasdicht verbunden ist. Hier ergibt sich also eine kurze Unterbrechung der keramischen Gasführung, die jedoch hinsichtlich Temperaturabstrahlung und Wärmeverlust innerhalb des Gases unbedeutend ist.

Das Zwischenstück kann jedoch auch mit seinen Enden in die Leitungsenden eingeformt sein. Diese Möglichkeit ergibt sich so lange, wie das keramische Material noch formbar ist, wobei dann die Verbindung mit dem Brennen des keramischen Materials dauerhaft wird.

Das Zwischenstück kann jedoch auch mit seinen Enden auf äußere, ringförmige Wulste der Leitungsenden aufgeformt und dort durch außen umfassende Spannmittel gasdicht festgelegt sein. Diese Spannmittel können Spannschellen sein, mit denen das Zwischenstück in an sich bekannter Weise auf den Enden der keramischen Leitung befestigt wird.

Eine andere Möglichkeit kann darin bestehen, daß das Zwischenstück mit dem Abschnitt benachbarten, die Leitung umfangenden Enden des Metallmantels gasdicht durch Schweißen, Löten, Formschluß oder auf ähnliche Weise verbunden ist, wobei dann die Enden der keramischen Leitung im Bereich des Zwischenstückes einen geringen Abstand aufweisen können, damit sich durch Relativbewegung der Leitungsteile Spannungen ausgleichen können, wobei sich auf der anderen Seite die Gasdichtheit durch die Metallummantelung und das dort eingesetzte Zwischenstück ergibt, das wiederum wärmedehnungsbedingte Spannungen ausgleicht.

Um das Zwischenstück zusätzlich zu schützen, kann es radial innen durch ein Schutzrohr aus Keramik oder temperatur- und korrosionsbeständigem Metall abgedeckt sein, wobei das Schutzrohr am Zwischenstück festgelegt sein kann oder durch Ausnehmungen der benachbarten Leitungsenden in Axial- und Radialrichtung gehalten sein kann. In diesem Falle besteht die Möglichkeit, für das Zwischenstück Material zu verwenden, an das hinsichtlich Temperatur- und Korrosionsbeständigkeit herabgesetzte Anforderungen gestellt werden können. Außerdem wird die Wärmeübertragung über das Wellrohr nach außen herabgesetzt.

Im Sinne des Letztgesagten ist es ferner zweckmäßig, daß die am Abschnitt angrenzenden Enden der Leitung aus keramischem Material sich in Axialrichtung unter Belassung eines axialen und radialen Spiels mit axialen Fortsätzen übergreifen. Dadurch ist eine Art Labyrinthdichtung hinsichtlich des Wärmeübergangs und auch hinsichtlich des Abgaszutrittes geschaffen, die ein radial außerhalb dieser Stoßstelle angeordnetes Wellrohr schützen. In strömungstechnischer Hinsicht ist es dabei zweckmäßig, daß der Fortsatz des bezüglich der Gasströmung stromaufwärts gelegenen Leitungsendes radial innerhalb des anderen Fortsatzes des Abschnittes angeordnet ist.

Ein anderes Lösungsprinzip geht aus von einer für Kraftfahrzeugmotoren bestimmten Abgasleitung, insbesondere Abgassammelleitung mit mehreren zu den Anschlußöffnungen des Zylinderkopfes führenden Anschlußstutzen, bei der das Abgas eine wärmeisolierende Leitung aus gesintertem keramischem Material durchströmt, die Leitung unter Belassung eines gegenseitigen Zwischenraumes von einem Metallmantel aus miteinander fest verbundenen Stahlblechschalen umgeben ist und zwischen Leitung und Metallmantel wenigstens stellenweise eine elastisch zusammengedrückte Zwischenlage angeordnet ist.

Hier ist die der Erfindung zugrunde liegende Aufgabe dadurch gelöst, daß die Zwischenlage aus metallischem Geflecht, Gestricke, Gewirke oder dergleichen besteht, daß im Bereich der Anschlußstutzen zwischen Leitungsende und Anschlußstelle ein Balg aus temperatur- und korrosionsbeständigem Metall einerseits mit der Leitung durch Hartlötung oder Formschluß und andererseits mit der Anschlußstelle gasdicht verbunden angeordnet ist, und daß der Metallmantel die Flansche zur Leitungsbefestigung am Zylinderkopf bzw. einer weiterführenden Leitung trägt bzw. einstückig verbunden aufweist.

Bezüglich dieses Gegenstandes ist auf die US-A-3 798 903 als Stand der Technik hinzuweisen.

Nach der vorgenannten Lösung kann die Leitung aus keramischem Material ohne Unterbrechung, das heißt einstückig ausgebildet sein, da ihr wärmedehnungsbedingte Relativbewegungen gegenüber der Metallummantelung möglich sind durch die Zwischenlager aus Geflecht, Gestricke, Gewirke oder dergleichen, die die keramische Leitung fest innerhalb der Metallummantelung hält und trägt, ohne daß es bei den beiden Teilen zu gegenseitigen Verspannungen kommen kann. Andererseits läßt sich die Metallummantelung auf ein fertiges Keramikteil auch bei äußerst komplizierten Formen leicht aufbringen, da die Ummantelung aus Schalen besteht, die erst nach dem Aufsetzen auf die Zwischenlage fest miteinander verbunden werden. Die Befestigung der so gebildeten Einheit an einem Zylinderkopf oder einer weiterführenden Leitung geschieht dann über die Flansche des Metallmantels, so daß durch die Befestigung eingetragene Spannungen sich nicht auf das keramische Innenteil auswirken und dort zu Beeinträchtigungen oder Zerstörungen führen können.

Durch die erfindungsgemäße Anordnung des Balges entsteht an der Anschlußstelle keine Möglichkeit für das Gas, auf die Metallummantelung nach außen zu kommen, es ist also ein gasdichter Anschluß für die keramische Leitung geschaffen, ohne daß es infolge der Verwendung eines Balges hier zu dem Aufbau von Spannungen kommen kann. Um eine gegebenenfalls zwischen Balg und Keramikleitung bestehende Lötverbindung temperaturmäßig zu schützen kann es zweckmäßig sein, daß der Metallmantel neben dem Balg mit Öffnungen versehen ist, über die von außen eine Belüftung erfolgen kann.

In den vorgenannten Fällen können die Anschlußverbindungen mit den Auslaßöffnungen des Zylinderkopfes ein den Balg innen überdeckendes Flammrohr aufweisen, das ebenfalls dazu dient, den Balg vor örtlicher, zu hoher Temperaturbelastung zu schützen.

Ferner kann es zweckmäßig sein, neben den Flanschen zur Leitungsbefestigung den Metallmantel balgförmig auszubilden. Hiermit lassen sich Spannungen zwischen Zylinderkopf bzw. weiterführender Leitung einerseits und Metallmantel andererseits abbauen, um so eine Beeinträchtigung insbesondere auch im Hinblick auf eine Demontage und Wiederbefestigung zu verhindern, denn im Betrieb könnte die Metallummantelung sich verziehen, so daß nach Demontage bei einer Wiederbefestigung die Befestigungsbohrungen der Flansche nicht mehr genau mit den Befestigungsstellen fluchten.

Ist schließlich eine Bauform der oben erwähnten Art vorgesehen, bei der der balgförmige Bereich des Metallmantels nach innen durch die Leitung aus keramischem Material überdeckt ist, so erweist es sich auch hier als zweckmäßig, daß der balgförmige Bereich des Metallmantels bei den Anschlußverbindungen mit den Auslaßöffnungen des Zylinderkopfes innen von einem Flammrohr mit Wärmeisolierung überdeckt ist. Ein solches Flammrohr schützt den balgförmigen Bereich vor direktem Gaszutritt und bringt auch durch seine zusätzliche Wärmeisolierung eine temperaturmäßige Abkopplung.

Die Erfindung ist nachfolgend anhand von Ausführungsformen beschrieben, die in der Zeichnung dargestellt sind. In der Zeichnung zeigen :
Fig. 1 bis 3 einen Motor mit Abgasleitung in rückwärtiger Stirnansicht, Draufsicht und Seitenansicht ;
Fig. 4 eine teilweise Schnittdarstellung eines Abgassammelrohres in einer ersten Ausführungsform in Seitenansicht und Unteransicht ;
Fig. 5 bis 13 den flexiblen Abschnitt der Bauform gemäß Fig. 4 in unterschiedlichen Ausbildungen ;
Fig. 14 eine zweite Bauform einer Auspuffsammelleitung teilweise und in geschnittener Darstellung ;
Fig. 15 eine Anschlußstelle gemäß Fig. 14 in vergrößerter Darstellung ;
Fig. 16 eine Variante einer Anschlußstelle bei der Bauform gemäß Fig. 14;
Fig. 17 eine weitere Variante einer Anschlußstelle bei der Bauform gemäß Fig. 14 und
Fig. 18 einen elastischen Zwischenabschnitt bei der Bauform gemäß Fig. 14.

Im nachfolgenden wird im wesentlichen auf eine Abgassammelleitung zur Erläuterung Bezug genommen, ohne daß dadurch jedoch der Anwendungsbereich eingeschränkt wäre. Vielmehr gelten die Ausführungen entsprechend auch für andere Abschnitte einer Abgasleitung. ,

Die Fig. 1 bis 3 zeigen einen V-Motor 1 mit Abgassammelleitungen 2 und 3, die mit einer weiterführenden Leitung 5 verbunden sind, wobei der Abgassammelleitung 2 noch ein Querrohr 4 nachgeschaltet ist. Die weiterführende Leitung 5 ist bei 6 am Fahrzeug aufgehängt und es schließt sich ein Auspufftopf 7 an.

Fig. 4 zeigt einen Teilabschnitt einer Abgassammelleitung in Schnittdarstellung und in Unteransicht. Hier bedeutet 10 den Motorblock mit Auslaßöffnungen 11, 12, vor die die insgesamt mit 13 bezeichnete Abgassammelleitung geschraubt ist. Die Abgassammelleitung besteht aus Leitungsabschnitten 14, 15 aus keramischem Material, auf die ein Metallmantel 16, 17 im Bereich der Anschlußstutzen aufgegossen ist. Der Metallmantel 16,17 schließt die Leitungselemente 14,15 jeweils fest in sich ein. Die Befestigung der Anschlußstutzen erfolgt über Flansche 18,19 der Metallmäntel 16, 17, über deren Bohrungen 20 die Abgassammelleitung 13 mit dem Motorblock 10 verschraubt wird. Zur Abdichtung ist dort ein Dichtring 21, 22 zwischengelegt. Die keramischen Leitungselemente 14, 15 reichen im Bereich der Anschlußstutzen bis nahe an den Motorblock 10 bzw. den Dichtungsring 21, 22.

Die aus keramischem Material gebildete Abgasleitung ist an einem Abschnitt 23 flexibel ausgebildet, indem dort die Leitungselemente 14,15 einen Abstand voneinander haben, der durch ein dünnwandiges Wellrohr 24 aus temperatur- und korrosionsbeständigem Metall überbrückt ist. Das Wellrohr ist endständig mit den freien Enden der Leitungselemente 14 und 15 durch Hartlöten verbunden.

Dadurch, daß die Leitungselemente 14 und 15 nur im Bereich der Anschlußstutzen durch den Metallmantel 16, 17 umgossen sind, können sich unterschiedliche Wärmedehnungen der beiderseitigen Materialien nicht negativ auswirken, da die beiderseitige feste Verbindung nur über einen verhältnismäßig kurzen bzw. geringen Bereich vorliegt. Andererseits können Wärmedehnungen innerhalb der Leitung aus keramischem Material nicht zu Spannungen führen, da solche Spannungen über einen oder mehrere der flexiblen Abschnitte 23 abgebaut werden. Stellt man sich die Sammelleitung gemäß Fig. 4 nach rechts bei einem mehrzylindrigen Motor um weitere Anschlußstutzen ergänzt vor, läßt sich ebenso vorstellen, wie weitere flexible Abschnitte angeordnet werden können.

Die Fig. 5 bis 13 zeigen Varianten bzw. Ausführungsformen für die Ausbildung des flexiblen Abschnittes 23 gemäß Fig. 4.

Bei Fig. 5 ist zwischen die Enden 25 und 26 der Leitung aus keramischem Material ein Wellrohr 27 eingesetzt, das mit dem Leitungsende 26 durch Hartlöten verbunden ist. Am Leitungsende 25 ist ein Schutzrohr 28 mit einem radial nach außen ragenden Bund 29 durch Hartlöten befestigt. Das Schutzrohr überdeckt das Wellrohr 27 auf der abgaszugewandten Seite und es ist das Wellrohr 27 mit seinem linken Ende auf der Außenseite des Schutzrohres 28 gasdicht bei 30 festgelegt.

Gemäß Fig. 6 ist zwischen den Enden 31 und 32 der Leitung aus keramischem Material ein aus zwei Teilen 33 und 34 bestehendes Schutzrohr mit nach außen gerichteten Borden 35 und 36 durch Hartlöten festgelegt. Die beiden Schutzrohrteile übergreifen sich in Axialrichtung so, daß das radial innen liegende Schutzrohrteil stromaufwärts angeordnet ist. Auf den Schutzrohrteilen ist das Wellrohr 37 bei 38 und 39 gasdicht festgelegt. Diese Schutzrohrausführung bildet eine Art Labyrinthdichtung für das Abgas gegenüber dem Wellrohr 37, so daß das Wellrohr temperatur- und gasmäßig vom Abgasstrom abgekoppelt ist, somit die Wärmeabstrahlung herabgesetzt und das Wellrohr geringer beansprucht ist.

Fig. 7 zeigt eine Verbindung, wie sie bereits in Fig. 4 dargestellt ist. Zwischen den Enden 40 und 41 der Leitung aus keramischem Material ist ein Wellrohr 42 mit seinen Enden durch Hartlöten festgelegt.

Fig. 8 zeigt eine der Fig. 7 vergleichbare Ausführungsform. Hier haben die Leitungsenden 43 und 44 radial innen, d. h. auf der abgaszugewandten Seite, eine umlaufende Ausnehmung 45 bzw. 46, in der ein Schutzrohr 47 sitzt, das das Wellrohr 48 radial innen überdeckt. Um die Reibung des Schutzrohres 47 gegenüber den Enden 43 und 44 herabzusetzen, ist das Schutzrohr 47 an seinen Enden mit kugeligen Abrundungen 49, 50 versehen.

Fig. 9 zeigt eine Ausführungsform, bei der die Leitungsenden 51, 52 sich in Axialrichtung unter Belassung eines axialen und radialen Spiels mit axialen Fortsätzen 53, 54 übergreifen, wobei der stromaufwärts liegende Fortsatz 53 radial innen angeordnet ist. Hier ergibt sich eine Labyrinthwirkung, wie sie bereits anhand der Fig. 6 beschrieben wurde. Außerdem ist die Wärmeabstrahlung durch die in Fig. 9 dargestellte Bauform weiter verringert. Ein Wellrohr 55 ist auf der Außenseite der Leitungsenden 51 und 52 beidseits deren Stoßstelle durch Hartlöten gasdicht angebracht.

Fig. 10 weicht von dem Beispiel gemäß Fig. 9 dadurch ab, daß die Leitungsenden 56, 57 auf der Außenseite je einen umlaufenden Wulst 58, 59 aufweisen, auf die die Enden des Wellrohres 60 aufgeformt und dort durch Spannschellen 61, 62 gehalten sind.

Bei dem Beispiel gemäß Fig. 11 sind die Leitungsenden 62, 63 zusammen mit dem sie umgebenden Metallmantel 64, 65 zu sehen. Hier ist wiederum eine Stoßstelle entsprechend den Fig. 9 und 10 gebildet, die nicht mehr näher erläutert wird. Darüber hinaus ist jedoch im Falle der Fig. 11 das Wellrohr 66 beispielsweise durch Löten oder Schweißen mit den Enden der Metallummantelung 64, 65 gasdicht verbunden, so daß die Leitungsenden 62, 63 von der Dichtfunktion durch Befestigung des Wellrohres gänzlich befreit sind.

Fig. 12 zeigt ein Beispiel, wie ein Wellrohr 67 formschlüssig mit dem Ende 68 der keramischen Leitung durch Einformen verbunden sein kann. Dazu wird das Ende des Wellrohres 67 bei der Formung des Leitungsendes 68 in das Material miteingeformt, so daß sich nach dem Brennen der Leitung eine dauerhafte Verbindung ergibt, deren Festigkeit noch durch Umschlagen des Endes des Wellrohres 67 vergrößert werden kann.

Fig. 13 zeigt schließlich eine Stoßstelle aneinandergrenzender Leitungen 69, 70, wie sie bereits anhand der Fig. 9, 10 und 11 beschrieben wurde. Hier ist ähnlich Fig. 12 ein Wellrohr 71 mit seinen Enden von außen vor dem Brennen in das Leitungsmaterial eingeformt, so daß sich nach dem Brennen eine dauerhafte, gasdichte Verbindung ergibt.

Anhand der Fig. 4 läßt sich unschwer vorstellen, wie das dort dargestellte Beispiel auch ohne eine Metallummantelung 16, 17 ausgeführt sein kann. In diesem Falle sind an die Leitungsteile 14 und 15 die in Fig. 4 mit 18 und 19 bezeichneten Anschlußflansche mitangeformt, so daß die Leitungsteile aus keramischem Material unmittelbar am Motorblock 10 durch Schrauben befestigt werden können. Da die Leitungsteile flexibel miteinander verbunden sind, können entstehende Spannungen nicht zu Beeinträchtigungen führen. Um hier den Leitungsteilen eine erhöhte Festigkeit zu geben, ist es zweckmäßig, wenn diese zumindest im Bereich der Flansche aus mit zusätzlichen Verstärkungen versehenem Keramikmaterial gebildet sind.

Eine solche praktisch rein keramische Bauform ist nicht nur einfach und preisgünstig. Sie kann auch bei den heute zunehmend eingesetzten gekapselten Antriebseinheiten ohne die Gefahr einer Beschädigung von außen verwendet werden.

Für die rein keramische Bauform gelten die Ausführungen gemäß den Fig. 5 bis 10 und 12,13 gleichermaßen.

Fig. 14 zeigt ein Beispiel einer insgesamt mit 80 bezeichneten Abgassammelleitung. Diese weist innen eine einteilige Leitung 81 aus keramischem Material auf, die mit Stutzen auf die Austrittsöffnungen 82, 83 eines Motorblockes 84 geht. Die Leitung 81 ist von einer Zwischenlage 85 aus einem Gestricke, Geflecht, Gewirke od. dgl. aus Metall umgeben. Auf die Zwischenlage ist unter deren Zusammendrückung eine Metallummantelung 86 aus zwei Halbschalen aufgesetzt, deren aufeinander zu liegen kommende Kragen 87 durch Punktschweißen 88 od. dgl. miteinander verbunden sind. Dadurch ist die Leitung 81 über die Zwischenlage 85 fest in dem Metallmantel 86 eingesetzt, wobei jedoch auf der anderen Seite zwischen Leitung 81 und Metallmantel 86 genügend gegenseitige Bewegbarkeit gegeben ist, da die Teile über die Zwischenlage 85 nur kraftschlüssig miteinander verbunden sind und diese Verbindung über die Zwischenlage 85 im übrigen eine stoßfreie Lagerung ist.

Die bezogen auf Fig. 14 linke Anschlußverbindung für die Abgassammelleitung ist vergrößert in Fig. 15 dargestellt und anhand dieser erläutert, wobei jedoch die Kragen 87 mit der Schweißverbindung 88 fortgelassen sind. Die Bezugsziffern entsprechen denen der Fig. 14, soweit sie wiederkehren.

Gemäß Fig. 15 ist der Metallmantel 86 am Anschlußende nach außen umgebördelt, so daß er durch einen Losflansch 89 am nicht dargestellten Zylinderblock befestigt werden kann. In diese Befestigungsverbindung ragt ein Balg 90 mit einer Umbördelung, der mit seinem anderen Ende bei 91 mit der Leitung 81 durch Hartlöten verbunden ist. Auf diese Weise ist die Leitung 81 gasdicht mit an den Zylinderblock angeschlossen. Damit die Lötverbindung 91 keine Überhitzung erfährt, ist der Metallmantel im Bereich der Lötverbindung mit Öffnungen 92 zur äußeren Belüftung versehen. Außerdem ist ein Flammrohr 93 mit einem endständigen, äußeren Bund 94 bei der Anschlußverbindung mitbefestigt, das den Balg 90 innen überdeckt und so einen unmittelbaren Zutritt des Abgases zum Balg 90 verhindert.

Fig. 16 zeigt eine Variante des rechten Anschlusses in Fig. 14. Hier ist die Leitung 95 aus keramischem Material in der metallischen Ummantelung 96 über im Abstand voneinander angeordnete Ringe 97 aus Geflecht, Gestricke, Gewirke od. dgl. gelagert, so daß sich gegenseitige Wärmedehnungen zwischen Leitung 95 und Ummantelung 96 über die Ringe 97 ausgleichen können.

Andererseits ist der Metallmantel 96 über eine balgförmige Ausbildung 98 zu den Anschlußstellen hin geführt, wobei die Befestigung am nicht dargestellten Motorblock wieder über einen Losflansch 99 erfolgt.

Um den Balg 98 vor dem Abgas zu schützen, ist ein Flammrohr 100 mit einem nach außen gerichteten Bund 101 in die Anschlußverbindung miteinbezogen, das den Balg 98 innen überdeckt. Das Flammrohr ist mit einer äußeren Wärmeisolierung versehen.

Fig. 17 zeigt eine Variante zum Beispiel gemäß Fig. 16. Hier sind die die Leitung 102 tragenden Ringe 103 aus metallischem Gewirke, Gestricke, Geflecht od. dgl. durch umlaufende Sicken 104 der Metallummantelung 105 festgehalten. Außerdem ist in eine Abstufung 106 des Metallmantels 105 ein Eckring 107 aus metallischem Geflecht, Gewirke, Gestricke od. dgl. für den Öffnungsrand der Leitung 102 eingesetzt, um diesen Rand gegenüber dem Metallmantel weich zu lagern, ohne daß ein Durchtritt für das Gas gegeben ist. Das innerhalb des Balges 108 angeordnete Flammrohr 109 entspricht mit seiner wärmeisolierenden Ummantelung 110 wieder dem anhand der Fig. 16 beschriebenen.

Anhand der Fig. 14 bis 17 wurde von einer Leitung aus keramischem Material ausgegangen, die innerhalb der Metallummantelung als einstückiges Gebilde sitzt. Bei größeren Abgassammelleitungen kann es zweckmäßig sein, auch die Leitung aus keramischem Material mehrteilig auszuführen bzw. wenigstens einmal zwischen den Anschlußstellen am Motorblock flexibel zu unterteilen. Eine solche Möglichkeit zeigt Fig. 18.

Hier ist eine Leitung 111 aus keramischem Material wiederum über eine Zwischenlage 112 aus metallischem Geflecht, Gewirke, Gestricke od. dgl. in einem Metallmantel 113 gelagert. Die Leitung 117 weist eine Unterbrechung auf, die durch ein Wellrohr 114 überbrückt ist, das wiederum, wie bereits früher beschrieben, durch Hartlöten an den benachbarten Enden der Leitung 111 festgelegt ist. Das Wellrohr 114 ist nach innen durch ein Schutzrohr 115 abgedeckt, das beidseitig über die Enden des Wellrohres 114 hinausragend auf der Innenseite der Leitung 111 anliegt. Damit dort die gegenseitige Reibung vermindert ist, sind die Enden des Schutzrohres 115 wiederum bei 116 kugelig abgerundet. In Axialrichtung ist das Schutzrohr 115 bei 117 am Wellrohr 114 festgelegt. Diese Beschreibung entspricht der Darstellung in der oberen Hälfte der Fig. 18.

Gemäß der unteren Hälfte in Fig. 18 bilden die aufeinander zu gerichteten Enden der Leitung 118 eine Ausnehmung 119, in denen das Schutzrohr 120 mit seinen Enden sitzt. Dies genügt an sich zur axialen Lagerung des Schutzrohres 120, obwohl in der dargestellten Weise noch eine zusätzliche Befestigung bei 121 am Wellrohr 122 vorgesehen ist. Dadurch, daß das Schutzrohr 120 in Ausnehmungen 119 eingesetzt ist, ist eine besonders strömungsgünstige Anordnung getroffen.

Wie bereits früher beschrieben, sind die Wellrohre 114, 122 mit den Enden der Leitung 111 bzw. 118 wieder durch Hartlöten verbunden. Um diese Lötstellen vor Überhitzung zu schützen, kann der Metallmantel 113 im Bereich des Wellrohres mit Öffnungen 123, 124 versehen sein, über die von außen eine Belüftung möglich ist.

Die vorstehende Beschreibung enthält zahlreiche Ausführungsbeispiele, die jeweils bestimmten Bauformen zugeordnet sind. Selbstverständlich sind jedoch auch andere Zuordnungen möglich. So können beispielsweise die Ausführungsformen gemäß den Fig. 5 bis 13 auch beim Gegenstand der Fig. 18 verwendet werden.

## Patentansprüche

1. Für Kraftfahrzeugmotoren bestimmte Abgasleitung (13), insbesondere Abgassammelleitung mit mehreren zu den Auslaßöffnungen (11, 12) des Zylinderkopfes führenden Anschlußstutzen, bei der das Abgas eine wärmeisolierende Leitung aus gesintertem keramischem Material (14, 15) durchströmt, auf die ein die Flansche zur Leitungsbefestigung am Zylinderkopf beziehungsweise einer weiterführenden Leitung aufweisender Metallmantel (16, 17) aufgegossen ist, dadurch gekennzeichnet, daß die keramische Leitung (14, 15) an wenigstens einem Abschnitt (23) eine Unterbrechung aufweist, daß der Metallmantel (16, 17) auf die Leitung unter Freilassung des Abschnittes (23) aufgegossen ist und daß die Unterbrechung durch ein die Leitungsabschnitte oder angrenzenden Metallmantelabschnitte verbindendes flexibles Zwischenstück (24) aus Metall überbrückt ist.

2. Abgasleitung nach Anspruch 1, dadurch gekennzeichnet, daß das Zwischenstück mit den benachbarten Enden der Leitung durch Hartlötung oder durch Formschluß gasdicht verbunden ist.

3. Abgasleitung nach Anspruch 2, dadurch gekennzeichnet, daß das Zwischenstück mit seinen Enden in die Leitungsenden eingeformt ist (Figur 12 und 13).

4. Abgasleitung nach Anspruch 2, dadurch gekennzeichnet, daß das Zwischenstück mit seinen Enden auf äußere, ringförmige Wulste der Leitungsenden aufgeformt und dort durch außen umfassende Spannmittel gasdicht festgelegt ist (Figur 10).

5. Abgasleitung nach Anspruch 1, dadurch gekennzeichnet, daß das Zwischenstück mit dem Abschnitt benachbarten, die Leitung umfangenden Enden des Metallmantels gasdicht durch Schweißen, Löten, Formschluß oder dergleichen verbunden ist (Figur 11).

6. Abgasleitung nach Anspruch 2 bis 5, dadurch gekennzeichnet, daß das Zwischenstück radial innen durch ein Schutzrohr aus Keramik oder temperatur- und korrosionsbeständigem Metall abgedeckt ist (Figur 5, 6, 8, 18).

7. Abgasleitung nach Anspruch 6, dadurch gekennzeichnet, daß das Schutzrohr am Zwischenstück festgelegt ist (Figur 18).

8. Abgasleitung nach Anspruch 6, dadurch gekennzeichnet, daß das Schutzrohr durch Ausnehmungen der benachbarten Leitungsenden in Axial- und Radialrichtung gehalten ist (Figur 18).

9. Abgasleitung nach einem der vorhergehenden Ansprüche, dadurch gekennzeichnet, daß die am Abschnitt (23) angrenzenden Leitungsenden sich in Axialrichtung unter Belassung eines axialen und radialen Spiels mit axialen Fortsätzen übergreifen (Figur 9, 19, 11, 13).

10. Abgasleitung nach Anspruch 9, dadurch gekennzeichnet, daß der Fortsatz des bezüglich der Gasströmung stromaufwärts gelegenen Leitungsendes radial innerhalb des anderen Fortsatzes des Abschnittes angeordnet ist.

11. Für Kraftfahrzeugmotoren bestimmte Abgasleitung (80), insbesondere Abgassammelleitung mit mehreren zu den Anschlußöffnungen des Zylinderkopfes führenden Anschlußstutzen, bei der das Abgas eine wärmeisolierende Leitung (81) aus gesintertem keramischem Material durchströmt, die Leitung (81) unter Belassung eines gegenseitigen Zwischenraumes von einem Metallmantel (86) aus miteinander fest verbundenen Stahlblechschalen umgeben ist und zwischen Leitung (81) und Metallmantel (86) wenigstens stellenweise eine elastisch zusammengedrückte Zwischenlage (85, 97, 103, 107, 112) angeordnet ist, dadurch gekennzeichnet, daß die Zwischenlage (85, 97, 103, 107, 112) aus metallischem Geflecht, Gestricke, Gewirke oder dergleichen besteht, das im Bereich der Anschlußstutzen zwischen Leitungsende und Anschlußstelle ein Balg (90) aus temperatur- und korrosionsbeständigem Metall einerseits mit der Leitung durch Hartlötung oder Formschluß und andererseits mit der Anschlußstelle gasdicht verbunden angeordnet ist, und daß der Metallmantel (86) die Flansche zur Leitungsbefestigung am Zylinderkopf (84) bzw. einer weiterführenden Leitung trägt bzw. einstückig verbunden aufweist.

12. Abgasleitung nach Anspruch 11, dadurch gekennzeichnet, daß der Metallmantel (86) neben dem Balg (90) mit Öffnungen (92) versehen ist.

13. Abgasleitüng nach Anspruch 11 oder 12, dadurch gekennzeichnet, daß die Anschlußverbindungen mit den Auslaßöffnungen des Zylinderkopfes ein den Balg innen überdeckendes Flammrohr (93) aufweisen.

14. Abgasleitung nach Anspruch 11, dadurch gekennzeichnet, daß der Metallmantel neben den Flanschen zur Leitungsbefestigung balgförmig (98, 108) ausgebildet ist.

15. Abgasleitung nach Anspruch 14, dadurch gekennzeichnet, daß der balgförmige Bereich (98, 108) des Metallmantels bei den Anschlußverbindungen mit den Auslaßöffnungen des Zylinderkopfes innen von einem Flammrohr (100, 109) mit Wärmeisolierung überdeckt ist.

## Claims

1. Exhaust gas ducting (13) destined for motor vehicle engines, particularly exhaust gas manifold ducting with several pipe connections leading to the outlet openings (11, 12) of the cylinder head, in which the exhaust gas flows through a heat-insulating duct made of sintered ceramic material (14, 15) onto which is cast a metallic jacket (16, 17) having a flange for securing the ducting to the cylinder head or a duct for further conveying the gas, characterised in that the ceramic duct (14, 15) has a break at at least one section (23), in that the metal jacket (16, 17) is cast on the duct so as to leave the section (23) free, and in that the break is bridged over by means of a flexible metallic intermediate piece (24) connecting the sections of the ducting or the adjacent metallic jacket sections.

2. Exhaust gas ducting according to claim 1, characterised in that the intermediate piece is gas-tightly connected with the adjacent ends of the ducting by brazing or by a conjugate shape-locking connection.

3. Exhaust gas ducting according to claim 2, characterised in that the intermediate piece is moulded with its ends into the ends of the ducting (Figures 12 and 13).

4. Exhaust gas ducting according to claim 2, characterised in that the ends of the intermediate piece are moulded on the outer annular beads of the duct ends and are gas-tightly secured there by means of externally surrounding clamping means (Figure 10).

5. Exhaust gas ducting according to claim 1, characterised in that the intermediate piece is gas-tightly connected with the ends of the metal jacket which are adjacent to the section and which surround the ducting by means of welding, soldering, dove-tailing or the like (Figure 11).

6. Exhaust gas ducting according to claims 2 to 5, characterised in that the intermediate piece is radially inwardly covered by means of a protective pipe made of ceramic material or of a temperature-resistant and corrosion-resistant metal (Figures 5, 6, 8 and 18).

7. Exhaust gas ducting according to claim 6, characterised in that the protective pipe is secured to the intermediate piece (Figure 18).

8. Exhaust gas ducting according to claim 6, characterised in that the protective pipe is held in the axial and radial directions by way of recesses in adjacent ends of the ducting (Figure 18).

9. Exhaust gas ducting according to one of the preceding claims, characterised in that the ends of the ducting adjoining the section (23) axially overlap each other by means of axial extensions while leaving an axial and radial clearance (Figures 9, 10, 11, 13).

10. Exhaust gas ducting according to claim 9, characterised in that the extension of the duct end which is upstream in relation to the flow of gas is arranged radially within the other extension of the section.

11. Exhaust gas ducting (80) destined for motor vehicle engines, particularly exhaust gas manifold ducting with several pipe connections leading to the outlet openings of the cylinder head, wherein the exhaust gas flows through a heat-insulating duct (81) made of sintered ceramic material, the duct (81) is surrounded by a metal jacket (86) made of mutually rigidly interconnected steel plate shells while leaving an intermediate space therebetween, and a resiliently ' compressed intermediate layer (85, 97, 103, 107, 112) is arranged at least in places between the duct (81) and the metallic jacket (86), characterised in that the intermediate layer (85, 97, 103, 107, 112) consists of a metallic wire mesh, braiding, matting or the like, in that in the region of the pipe connections between the duct ends and the location of the connections a bellows (90) of temperature-resistant and corrosion-resistant metal is gas-tightly connected, on the one hand, with the duct by means of a brazing or a conjugate shape-locking connection and, on the other hand, with the connection location, and in that the metal jacket (86) carries a flange for connection of the duct to the cylinder head (84) or to a further-conveying duct or is of one piece with the flange.

12. Exhaust gas ducting according to claim 11, characterised in that adjacent to the bellows (90) the metal jacket (86) is provided with openings (92).

13. Exhaust gas ducting according to claim 11 or 12, characterised in that the connections with the outlet openings of the cylinder head are provided with a flue tube (93) which internally covers the bellows.

14. Exhaust gas ducting according to claim 11, characterised in that for securing the ducting the metal jacket is formed in a bellows-like manner (98, 108) next to the flanges.

15. Exhaust gas ducting according to claim 14, characterised in that at the sites of connections with the outlet openings of the cylinder head the bellows-shaped region (8, 108) of the metal jacket is internally covered by means of a heat-insulated flue tube (100, 109).

## Revendications

1. Conduit d'échappement (13) pour moteurs de véhicules automobiles, en particulier collecteur d'échappement, comprenant plusieurs tubulures de raccordement menant aux lumières d'échappement (11, 12) de la culasse, et dans lequel le gaz d'échappement passe à travers une conduite thermiquement isolante (14,15) en matériau céramique fritté sur laquelle est coulée une gaine métallique (16, 17) qui comporte les brides de raccordement respectives de la conduite à la culasse et à une conduite suivante, caractérisé en ce que la conduite en céramique (14,15) présente une interruption sur au moins un tronçon (23), en ce que la gaine métallique (16,17) est coulée sur la conduite en laissant libre le tronçon (23), et en ce qu'un élément intermédiaire métallique flexible (24) relie les tronçons de la conduite ou les tronçons adjacents de la gaine métallique.

2. Conduit d'échappement conforme à la revendication 1, caractérisé en ce que l'élément intermédiaire est relié, de manière étanche au gaz, aux extrémités voisines de la conduite par brasage ou par fixation par formes conjuguées.

3. Conduit d'échappement conforme à la revendication 2, caractérisé en ce que les extrémités de l'élément intermédiaire sont noyées dans les extrémités de la conduite (figures 12 et 13).

4. Conduit d'échappement conforme à la revendication 2, caractérisé en ce que les extrémités de l'élément intermédiaire sont rabattues sur des bourrelets annulaires extérieurs des extrémités de la conduite et y sont fixées de manière étanche aux gaz par des moyens de serrage assurant un cerclage (figure 10).

5. Conduit d'échappement conforme à la revendication 1, caractérisé en ce que l'élément intermédiaire est relié de façon étanche, par soudage, par brasage, par fixation par formes conjuguées ou analogues à des extrémités de la gaine métallique qui sont adjacentes au tronçon et qui entourent la conduite (figure 11).

6. Conduit d'échappement conforme à l'une des revendications 2 à 5, caractérisé en ce que l'élément intermédiaire est recouvert radialement vers l'intérieur par un tube de protection en céramique ou en métal résistant à la température et à la corrosion (figures 5, 6, 8, 18).

7. Conduit d'échappement conforme à la revendication 6, caractérisé en ce que le tube de protection est fixé à l'élément intermédiaire (figure 18).

8. Conduit d'échappement conforme à la revendication 6, caractérisé en ce que le tube de protection est retenu dans la direction axiale et dans la direction radiale par des évidements des extrémités voisines de la conduite (figure 18).

9. Conduit d'échappement conforme à l'une des revendications précédentes, caractérisé en ce que les extrémités de la conduite voisines du tronçon (23) se chevauchent mutuellement dans la direction axiale au moyen de prolongements axiaux en réservant un jeu axial et radial (figures 9, 10, 11, 13).

10. Conduit d'échappement conforme à la revendication 9, caractérisé en ce que le prolongement de l'extrémité de la conduite située en amont par rapport au sens d'écoulement du gaz est disposé radialement à l'intérieur de l'autre prolongement du tronçon.

11. Conduit d'échappement (80) pour moteurs de véhicules automobiles, en particulier collecteur d'échappement, comprenant plusieurs tubulures de raccordement menant aux lumières de raccordement de la culasse, et dans lequel le gaz d'échappement passe à travers une conduite thermiquement isolante (81) en matériau céramique fritté, la conduite (81) est entourée, avec un jeu mutuel, par une gaine métallique (86) faite de coquilles en tôle d'acier reliées solidement l'une à l'autre, et une couche intermédiaire (85, 97, 103, 107, 112) comprimée élastiquement est disposée au moins par places entre la conduite (81) et la gaine métallique (86), caractérisé en ce que la couche intermédiaire (85, 97, 103, 107, 112) consiste en une tresse, un tricot ou un tissu métallique ou analogue, en ce que, dans la région de chacune des tubulures de raccordement, entre les extrémités de la conduite et les endroits de raccordement, est disposé un soufflet (90) en métal résistant à la température et à la corrosion, relié de façon étanche au gaz, d'un côté, par brassage ou par fixation par formes conjuguées, à la conduite, de l'autre côté, à l'endroit de raccordement, et en ce que la gaine métallique (86) porte les brides de fixation respectives de la conduite à la culasse (84) et à une autre conduite, ou est d'une seule pièce avec ces brides.

12. Conduit d'échappement conforme à la revendication 11, caractérisé en ce que la gaine métallique (86) est munie d'ouvertures (92) près du soufflet (90).

13. Conduit d'échappement conforme à l'une des revendications 11 ou 12, caractérisé en ce que les éléments de raccordement avec les lumières d'échappement de la culasse comportent un tube à flammes (93) qui recouvre intérieurement le soufflet.

14. Conduit d'échappement conforme à la revendication 11, caractérisé en ce que la gaine métallique a une forme de soufflet (98, 108) près des brides de fixation de la conduite.

15. Conduit d'échappement conforme à la revendication 14, caractérisé en ce que la région en forme de soufflet (98, 108) de la gaine métallique est recouverte intérieurement, près des éléments de raccordement aux lumières d'échappement de la culasse, par un tube à flammes (100, 109) muni d'une isolation thermique.
